# EUROPÄISCHE PATENTSCHRIFT

(11) **EP 1 270 785 B1**
(45) Veröffentlichungstag und Bekanntmachung des Hinweises auf die Patenterteilung: **11.08.2010**
(21) Anmeldenummer: 02011024.3
(22) Anmeldetag: 17.05.2002
(51) Int. Cl.: D04B 35/06

(54) **Schiebernadel mit verbessertem Schieber**
Compound needle with improved slider
Aiguille à coulisse avec un coulisseau amélioré

(30) Priorität: 23.06.2001 DE 10130365
(43) Veröffentlichungstag der Anmeldung: 02.01.2003
(73) Patentinhaber: Groz-Beckert KG, 72458 Albstadt (DE); Shima Seiki Mfg., Ltd, Wakayama-shi, Wakayama 641-8511 (JP)
(72) Erfinder: Ruoff, Klaus, 72458 Albstadt (DE); Schneider, Jürgen, 72336 Balingen-Frommern (DE); Dietz, Andreas, 72336 Balingen (DE); MORITA, Toshiaki, Kaiso-gun Wakayama (JP)
(74) Vertreter: Rüger, Barthelt & Abel Patentanwälte

(56) Entgegenhaltungen:
- EP-A- 1 039 003
- DE-A- 2 228 547
- DE-A- 2 928 282
- DE-A- 3 151 150

## Beschreibung

Die Erfindung betrifft eine Schiebernadel mit einem Schieber, der zum Öffnen und Schließen des Fadenraums dient.

Aus der DE 25 37 502 ist eine Schiebernadel mit einem zweigeteilten Schieber bekannt. Die Schiebernadel weist einen länglichen Grundkörper auf, der an einem Ende in einen Haken übergeht. An einer der offenen Seite des Hakens gegenüberliegenden Stelle beginnt ein Schieberschlitz, in dem der Schieber angeordnet ist. Der Schieber weist zwei Schieberfedern auf, die flach aneinander anliegen und gemeinsam in dem Schlitz auf den Haken zu und von diesem weg verschiebbar sind. Die beiden Schieberfedern sind an ihren den Haken zugewandten Ecken voneinander weg gebogen, um einen Trichter zur Aufnahme der Hakenspitze zu bilden.

Bei Betrieb der Nadel muss sicher gestellt sein, dass die Hakenspitze beim Öffnen und Schließen des Fadenraums stets sicher in den Trichter findet. Stoßen die Schieberfedern aufgrund äußerer Einflüsse oder aufgrund fortgeschrittenen Verschleißes an der Hakenspitze an, kommt es zu Fehlfunktionen.

Aus der EP 0875614 A2 ist eine Schiebernadel für eine Flachstrickmaschine bekannt. Die Schiebernadel weist einen Schieber mit zwei Schieberfedern auf. Diese sind an ihrem dem Haken zugewandten Ende abgerundet ausgebildet, wobei sich die parallel zu der Flachseite der Schiebernadel gemessene Höhe des Endes der Schieberfeder zu dem Ende der Feder hin vermindert.

Aus der DE 199 13 822 C2, der EP 1 039 003 A1 und der DE 2 228 547 A1 ist jeweils eine Schiebernadel bekannt, deren Schieber ebenfalls aus zwei Schieberfedern besteht. Diese bilden an ihren freien Enden miteinander einen Trichter und sind ansonsten bauchig voneinander weg gebogen. Die seitliche Ausbauchung der Schieberfedern dient der Zentrierung derselben in dem Schieberschlitz, so dass der von den Schieberfedern gebildete Trichter gut zentriert über die Hakenspitze geschoben werden kann.

Eine besonders hohe Funktionssicherheit in Bezug auf die Zentrierung des Hakens im Trichter, wird erhalten, wenn der Trichter möglichst groß ausgebildet ist. Die Vergrößerung des Trichters stößt jedoch auf Schwierigkeiten, denn der Trichter tritt bei Rückzug des Schiebers in den Schieberschlitz ein. Vergrößerte Trichter neigen hier zur Vergrößerung der Reibung, was wiederum Verschleiß und/oder Wärmeentwicklung zur Folge haben kann. Dies beeinflusst wiederum die Funktionsfähigkeit der Schiebernadel in ihrer Gesamtheit negativ, wobei im Extremfall die Schieberfedern sich nicht mehr mit der erforderlichen Leichtigkeit bewegen lassen.

Aus der DE 31 51 150 A1 ist eine Schiebernadel mit einem Schieber bekannt, der eine Maschenstützschulter aufweist. Von der Maschenstützschulter erstreckt sich ein Schieberabschnitt in Richtung des Hakens. Dis Höhe des Schieberabschnitts nimmt bis zu seiner Spitze hin ab, so dass sich der Schieber insoweit zu seiner Spitze hin verjüngt.

Davon ausgehend ist es Aufgabe der Erfindung, eine Schiebernadel zu schaffen, die bei geringer Schieberreibung eine hohe Betriebssicherheit ermöglicht.

Diese Aufgabe wird mit der Schiebernadel gelöst, die die Merkmale des Patentanspruchs 1 aufweist.

Die erfindungsgemäße Schiebernadel weist einen Schieber mit zwei Schieberfedern auf. Der Schieber kann einstückig oder aus mehreren einzelnen Stücken (Schieberfedern, Schieberkörper) gebildet sein, die miteinander lösbar oder unlösbar verbunden sind. Die Enden der Schieberfedern sind verjüngt ausgebildet. Damit nimmt die Dicke der Schieberfedern in einem Verjüngungsbereich, der sich auf den Trichterbereich beschränkt, zu den Enden der Schieberfedern hin kontinuierlich ab. Dies bewirkt bei gegebener äußerer Trichterbreite eine größere innere Trichterweite, so dass die Sicherheit mit der der Schieber über den Haken geschoben wird, auch unter schwierigen Bedingungen und bei fortgeschrittenem Verschleiß steigt. Weil die Außenkontur des Trichters nicht verbreitert wird, wird dies auch nicht durch eine erhöhte Reibung erkauft. Umgekehrt kann die äußere Breite des Trichters vermindert werden, wobei zugleich ein Trichter mit einer Trichterweite erhalten wird, wie sie bei üblichen Schiebernadeln anzutreffen war.

Es können auch beide hier einzeln beschriebenen Effekte genutzt werden, nämlich eine Vergrößerung der inneren Weite des Trichters kombiniert mit einer Verringerung der äußeren Breite desselben. Eine solche Schiebernadel weist, im Vergleich zu herkömmlichen Schiebernadeln, eine verringerte Reibung und eine verbesserte Funktionssicherheit auf.

Es kann zweckmäßig sein, lediglich eine der Schieberfedern mit einer Verjüngung zu versehen und die andere in herkömmlicher Weise mit einem nichtverjüngten Ende auszubilden. Dies ist insbesondere in Fällen sinnvoll, in denen der Schieber einem vorbekannten seitlichen Maschenzug oder einer anderweitigen seitlich wirkenden Kraft ausgesetzt ist. Im allgemeinen wird jedoch eine symmetrische (spiegelbildliche) Ausbildung der Schieberfedern bevorzugt, so dass die Treffsicherheit des Schiebers und des Hakens generell erhöht ist.

Die Verjüngung der Schieberfedern äußert sich in einer Abnahme der Dicke der Schieberfeder, gemessen quer zur Bewegungsrichtung und rechtwinklig zu den Seitenflächen der Schiebernadel. Die Dickenabnahme ist dabei kontinuierlich. Die freien Enden der Schieberfedern sind vorzugsweise mit einem sehr geringen Krümmungsradius verrundet. Scharfe Kanten sind an dem freien Ende der Schieberfeder jedoch vorzugsweise nicht vorhanden. Dies vermeidet Beschädigungen oder Verletzungen des Gestricks und/oder des Fadens.

Der Verjüngungsbereich ist vorzugsweise kürzer als der Trichter. Mit anderen Worten, die Verjüngung der Schieberfedern beschränkt sich auf den Bereich derselben, in dem diese voneinander weg gespreizt sind.

Es ist auch möglich, die Verjüngung auf einen noch kürzeren Abschnitt, beispielsweise lediglich auf einen Teil des Trichters zu beschränken. Dies erhöht die Stabilität der Schieberfedern in ihrem Trichterbereich.

Die Schieberfedern können in ihrem Verjüngungsbereich einen etwa rechteckigen Querschnitt aufweisen. Dieser wird durch eine einfache Abplattung der voneinander weg gebogenen Schieberfedern erreicht. Es ist alternativ möglich, die Verjüngung auf einen beispielsweise mittleren Teil der Schieberfeder zu beschränken, so dass diese an ihrer Innenseite dann mit einer Mulde zur Aufnahme des Hakens versehen ist, die sich zu den freien Enden der Schieberfedern hin vertieft und verbreitert. Auch diese Maßnahme kann die Eigenschaften der Nadel, wie oben angegeben, verbessern, wobei zusätzlich eine erhöhte Stabilität der Schieberfedern erreicht wird.

Weitere Einzelheiten vorteilhafter Ausführungsformen der Erfindung ergeben sich aus der Beschreibung, der Zeichnung oder Unteransprüchen.

In der Zeichnung sind Ausführungsbeispiele der Erfindung veranschaulicht. Es zeigen:
- Figur 1: die erfindungsgemäße Nadel mit offenem Faden- raum in perspektivischer Ansicht,

- Figur 2: die erfindungsgemäße Nadel mit geschlossenem Fadenraum in perspektivischer Ansicht,
- Figur 3: die Nadel nach Figur 1 und 2 ohne Schieber in Draufsicht,
- Figur 4: den Schieber der Nadel nach den Figuren 1 und 2 in Draufsicht,
- Figur 5: den Schieber der Nadel in einer schematisier- ten, vergrößerten Darstellung,
- Fig. 6-8: Querschnitte der Schieberfedern gemäß Figur 5,
- Figur 9: eine abgewandelte Ausführungsform des Schiebers in ausschnittsweiser Draufsicht,
- Figur 10: eine weitere Ausführungsform einer Schieberfe- der in ausschnittsweiser Draufsicht und
- Figur 11: einen Schieber mit Schieberfedern nach Figur 10 in einer Schnittdarstellung.

In Figur 1 ist eine Schiebernadel 1 veranschaulicht, an deren Grundkörper 2 an einem Ende ein Haken 3 ausgebildet ist. Dieser weist mit seiner Spitze 5 auf einen Schieberschlitz 4, der in Querrichtung Q von zwei Schlitzwänden 6, 7 begrenzt wird. In dem Schieberschlitz 4 ist ein Schieber 8 geführt, zu dem zwei Schieberfedern 11, 12 gehören. Diese sind an einem Schieberkörper 14 gehalten. Der Schieber ist in einer Längsrichtung L auf den Haken 3 hin und von diesem weg verschiebbar. Aus Figur 3 ist der Nadelkörper in Draufsicht ersichtlich. Der Haken 3 ist seitlich abgeflacht. Seine Seitenflanken 16, 17 sind in Figur 3 in der Draufsicht bogenförmig nach innen gewölbt.

Der Schieber 8 ist gesondert aus Figur 4 ersichtlich. Seine beiden Schieberfedern 11, 12 liegen im Wesentlichen flach aneinander an. Optional können sie in einem von dem Schieberende 18 abliegenden Bereich 19 bauchig nach außen gewölbt sein.

Das Schieberende 18 wird durch zwei Schenkel 21, 22 der Schieberfedern 11, 12 definiert, die voneinander weg gebogen sind. Somit laufen die Schieberfedern 11, 12 in Enden 23, 24 aus, die voneinander weg gespreizt sind und in einem Abstand T zueinander gehalten sind. Die Schenkel 21, 22 beginnen bei einer Kontaktstelle 25, bei der die Schieberfedern 11, 12 gerade noch aneinander anliegen und zu divergieren beginnen, um einen Trichter 30 zu bilden.

Wie aus Figur 5 hervorgeht, verjüngen sich die Schenkel 21, 22 ausgehend von einer Dicke D in einem Verjüngungsbereich 29 zu ihren Enden 23, 24 hin. Die Verjüngung äußert sich in einer. Abnahme der Breite, die in Figur 5 vertikal zu messen ist (in Querrichtung Q). Sie beginnt an der Kontaktstelle 25 oder an einer den Enden 23, 24 näher liegenden Stelle. Die Verjüngung erfasst bei der veranschaulichten Ausführungsform die gesamte Höhe der jeweiligen Schieberfeder 11, 12 vollständig. Dies geht aus den Figuren 6 bis 8 hervor. In der Nähe ihrer Enden 23, 24 ist die Dicke der Schieberfedern 11, 12, wie der Schnitt VI-VI in Figur 6 zeigt, relativ gering, wobei der Querschnitt jeder Schieberfeder 11, 12 etwa rechteckförmig ist. In größerem Abstand zu den Enden 23, 24 ist die Dicke der Schieberfedern 11, 12 etwas größer (siehe Schnitt VII-VII, Figur 7). An einer der Kontaktstelle 25 nahe liegenden Schnittstelle haben die Schieberfedern 11, 12 schon ihre gewöhnliche Dicke erreicht, wie der Schnitt VIII-VIII (Figur 8) zeigt.

Die Abflachung der Enden 23, 24 bzw. Schenkel 21, 22 der Schieberfedern 11, 12 führt bei einem gegebenen Abstand T der Schieberfederenden 23, 24 zu einer größeren Weite W des von den Schenkeln 21, 22 gebildeten Trichters 30 erreicht. Figur 5 veranschaulicht dies. In gestrichelten Linien 26, 27 sind die Schenkel und Enden von Schieberfedern veranschaulicht, die sich nicht verjüngen. Diese führen letztendlich lediglich zu einer Trichterweite W1 die wesentlich geringer ist als die tatsächlich erreichte Weite W.

Die insoweit beschriebene Schiebernadel 1 arbeitet wie folgt:

In Betrieb führen der Nadelkörper 2 und der Schieber 8 in Bezug auf einander eine Längsbewegung in Längsrichtung L aus, so dass sich ein von dem Haken 3 und den Schieberfedern 11, 12 definierter Fadenraum 28 öffnet und schließt. Beim Schließen des Fadenraums werden die voneinander weg gespreizten Enden 23, 24 der Schieberfedern 11, 12 zu beiden Seiten über den Haken 3 geschoben. Dabei kommt es darauf an, dass die Enden 23, 24 nicht an der Hakenspitze 15 anstoßen. Dies wird erreicht, indem die Enden 23, 24 die Weite W festlegen, die groß im Vergleich zur Breite der Hakenspitze 5 ist. Zugleich ist der Abstand T, der die äußere Breite des Schiebers 8 bei den Enden 23, 24 definiert, nicht oder nicht wesentlich breiter als der Schieberschlitz 4. Dadurch ist der Schieber 8 in dem Schieberschlitz 4 leichtgängig zu führen, auch wenn die Enden 23, 24 in den Schieberschlitz 4 eingetreten sind.

Tritt mit zunehmender Benutzungsdauer der Schiebernadel 1 Verschleiß auf und/oder unterliegt der Schieber 8 einem seitlichen Zug, kann sich der Trichter 30 durch das vorhandene Spiel und/oder elastische Verformung der Schieberfedern 11, 12 seitlich etwas bewegen. Er ist somit nicht mehr vollständig zu der Nadelspitze 5 zentriert. Durch die große Weite W der Öffnung des Trichters 30 findet die Hakenspitze 5 jedoch auch bei ungünstigsten Bedingungen zwischen die Schenkel 21, 22, ohne an den Enden 23, 24 anzustoßen. Die Schiebernadel 1 ist deshalb verschleißfest und auch unter ungünstigen Bedingungen betriebssicher. Die Betriebssicherheit wird nicht durch eine Erhöhung der Reibung der Schenkel 21, 22 in dem Schieberschlitz 4 erkauft, denn der Abstand T ist trotz Vergrößerung der Weite W gegenüber der herkömmlichen Trichterweite W1 nicht vergrößert. Bei lediglich moderater Vergrößerung der Weite W kann der Abstand T sogar verringert werden.

Figur 9 veranschaulicht eine abgewandelte Ausführungsform des Schiebers 8. Die Schenkel 21, 22 der Schieberfedern 11, 12 sind lediglich an ihren Enden in dem Verjüngungsbereich 29 abgeplattet. Der Verjüngungsbereich 29 ist kürzer als die Länge der Schenkel 21, 22, die etwa bei der Kontaktstelle 25 beginnen. Die Abplattung in dem Verjüngungsbereich 29 kann als ebene Fläche ausgebildet sein.

Ebenso ist es möglich, die Abplattung nicht als ebene Fläche auszubilden. Dies ist in den Figuren 10 und 11 veranschaulicht. Figur 10 zeigt den Schenkel 22, der etwa in seiner Mitte eine Mulde 31 enthält. Wie Figur 11 veranschaulicht, die einen Querschnitt durch den Schenkel 22 an der Stelle XI-XI sowie einen entsprechenden Querschnitt durch den symmetrisch ausgebildeten Schenkel 21 zeigt, ist die Verjüngung auf den Bereich der Mulde 31 beschränkt, die sich zu dem Ende 23 bzw. 24 hin vertieft (Figur 10). Die Mulde 31 ist auf einer Höhe angeordnet, die der Höhe der Hakenspitze 5 entspricht. Außerdem stimmt ihre Richtung mit der Richtung des Hakens 3 überein.

An dem Ende 23, 24 läuft die Schieberfeder 11, 12, wie auch die Schieberfedern 11, 12 der vorstehend beschriebenen Ausführungsformen, in einer stumpfen Kante 32 aus. Deren Rundung verhindert eine Fadenbeschädigung.

Bei einer Schiebernadel 1 ist ein Schieber 8 mit zwei Schieberfedern 11, 12 vorgesehen, deren Enden einen offenen zu dem Haken 3 hinweisenden Trichter bilden. Die den Trichter bildenden Enden oder Schenkel 21, 22 sind abgeflacht. Die Materialdicke der Schieberfedern 11, 12 nimmt somit, ausgehend von einer Anfangsstelle, in dem Verjüngungsbereich 29 zu den Enden der Schieberfedern 11, 12 hin ab. Dadurch wird eine ordnungsgemäße Funktion der Schiebernadel auch dann erreicht, wenn der Schieber 8 nicht vollständig zentriert ist. Außerdem kann die Leichtgängigkeit des Schiebers 8 in dem Schieberschlitz verbessert werden, indem der von den Schenkeln 21, 22 gebildete Trichter bei gleichbleibender Weite schmaler ausgebildet werden kann als ohne Verjüngung der Schieberfedern 11, 12.

### Bezugszeichenliste:

- 1: Schiebernadel
- 2: Grundkörper
- 3: Haken
- 4: Schieberschlitz
- 5: Hakenspitze
- 6, 7: Schlitzwände
- 8: Schieber
- 11, 12: Schieberfedern
- 14: Schieberkörper
- 16, 17: Seitenflanken
- 18: Schieberende
- 19: Bereich
- 21, 22: Schenkel
- 23, 24: Enden
- 25: Kontaktstelle
- 26, 27: Linien
- 28: Fadenraum
- 29: Verjüngungsbereich
- 30: Trichter
- 31: Mulde
- 32: Kante
- T: Abstand
- W: Weite
- W1: Trichterweite
- Q: Querrichtung
- L: Längsrichtung

## Patentansprüche

1. Schiebernadel (1) für maschenbildende Textilmaschinen,
mit einem Nadelkörper (2), dessen Schaft an einem Ende einen Haken (3) mit einer Spitze (5) trägt,
mit zwei an dem Schaft vorgesehenen, zueinander parallele Schlitzwänden (6, 7), die zwischen einander in einer Querrichtung (Q) einen Schieberschlitz (4) begrenzen,
mit einem Schieber (8), der in dem Schieberschlitz (4) verschiebbar angeordnet ist und der wenigstens zwei Schieberfedern (11, 12) aufweist,
die mit ihren freien, auf den Haken (3) zu weisenden Schenkeln (21, 22) voneinander weg gebogen sind, so dass sich ihre Enden (23, 24) nicht berühren, um ausgehend von einer Kontaktstelle (25) einen auf den Haken (3) hin geöffneten Trichter (30) zu bilden,
**dadurch gekennzeichnet, dass**
deren auf den Haken (3) zu weisende Schenkel (21, 22) in einem Verjüngungsbereich (29) sich auf das jeweilige Ende (23, 24) hin in Querrichtung (Q) verjüngen, indem die Dicke (D) der Schieberfedern (11, 12), gemessen rechtwinklig zu den Schlitzwänden (6, 7), zu dem Ende (23, 24) hin abnimmt.

2. Schiebernadel nach Anspruch 1, **dadurch gekennzeichnet, dass** die Schieberfedern (11, 12) wenigstens in einem vorderen Funktionsbereich zueinander symmetrisch ausgebildet sind, der der Maschenübergabe dient.

3. Schiebernadel nach Anspruch 1, **dadurch gekennzeichnet, dass** zur Verjüngung der Schenkel (21, 22) die in Querrichtung (Q) gemessene Dicke der Schenkel (21, 22) zu den Enden (23, 24) hin abnimmt.

4. Schiebernadel nach Anspruch 1, **dadurch gekennzeichnet, dass** der Verjüngungsbereich (29) in Längsrichtung (L) des Schiebers (8) gemessen kürzer ist als der Trichter (30).

5. Schiebernadel nach Anspruch 1, **dadurch gekennzeichnet, dass** die Schieberfedern (11, 12) an jeder Stelle ihres Verjüngungsbereichs (29) über ihre gesamte Höhe geradlinig begrenzt sind.

6. Schiebernadel nach Anspruch 1, **dadurch gekennzeichnet, dass** die Schieberfedern (11, 12) in dem Verjüngungsbereich (29) zumindest an ihrer Innenseite eine längs angeordnete Mulde (31) aufweisen.

7. Schiebernadel nach Anspruch 1, **dadurch gekennzeichnet, dass** die Schieberfedern (11, 12) in Draufsicht an ihren Enden (23, 24) eine Kante (32) aufweisen, deren Rundungsradius kleiner ist als die Hälfte der Dicke (D) der Schieberfeder (11, 12).

## Claims

1. Compound needle for stitch-forming textile machines,
with a needle body (2), the blade of which bears a hook (3) with a point (5) at one end,
with two parallel slot walls (6, 7), which are provided on the blade and in a transverse direction (Q) define a slide slot (4) between them,
with a slide (8), which is displaceably arranged in the slide slot (4) and has at least two slide springs (11, 12),
which with their free legs (21, 22) pointing towards the hook (3) are bent away from one another so that their ends (23, 24) do not touch, in order to form a funnel (30) open towards the hook (3) working from a contact point (25),
**characterised in that**
in a tapering region (29) their legs (21, 22) pointing towards the hook (3) taper towards the respective end (23 24) in the transverse direction (Q) as a result of the thickness (D) of the slide springs (11, 12), measured at right angles to the slot walls (6, 7), decreasing towards the end (23, 24).

2. Compound needle according to claim 1, **characterised in that** the slide springs (11, 12) are configured symmetrically to one another at least in a front function region serving for stitch transfer.

3. Compound needle according to claim 1, **characterised in that** for the tapering of the legs (21, 22), the thickness of the legs (21, 22) measured in the transverse direction (Q) decreases towards the ends (23, 24).

4. Compound needle according to claim 1, **characterised in that** the tapering region (29) measured in the longitudinal direction (L) of the slide (8) is shorter than the funnel (30).

5. Compound needle according to claim 1, **characterised in that** the slide springs (11, 12) are defined rectilinearly over their entire height at each point of their tapering region (29).

6. Compound needle according to claim 1, **characterised in that** in the tapering region (29) the slide springs (11, 12) have a longitudinally arranged trough (31) at least on their inside.

7. Compound needle according to claim 1, **characterised in that** in plan view at their ends (23, 24) the slide springs (11, 12) have an edge (32), the radius of curvature of which is smaller than half the thickness (D) of the slide spring (11, 12).

## Revendications

1. Aiguille à coulisse (1) pour machines textiles formant des mailles, comprenant un corps d'aiguille (2) dont la tige porte à une extrémité un crochet (3) avec une pointe (5),
comprenant deux parois de fente (6, 7) mutuellement parallèles, qui sont prévues sur la tige et délimitent entre elles une fente à coulisse (4) dans un sens transversal (Q),
comprenant une coulisse (8) qui est disposée avec possibilité de déplacement dans la fente à coulisse (4) et qui présente au moins deux ressorts de coulisse (11, 12),
- qui sont incurvés dans des directions opposées avec leurs branches (21, 22) libres, dirigées vers le crochet (3), de sorte que leurs extrémités (23, 24) ne sont pas en contact l'une avec l'autre, en vue de former, à partir d'un point de contact (25), un entonnoir (30) ouvert en direction du crochet (3), **caractérisée par le fait que**
- leurs branches (21, 22) dirigées vers le crochet (3) diminuent dans le sens transversal (Q), dans une zone de rétrécissement (29), en direction de l'extrémité (23, 24) respective, du fait que l'épaisseur (D) des ressorts de coulisse (11, 12), mesurée perpendiculairement aux parois de fente (6, 7), diminue en direction de l'extrémité (23, 24).

2. Aiguille à coulisse selon la revendication 1, **caractérisée par le fait que** les ressorts de coulisse (11, 12) sont réalisés de façon symétrique l'un par rapport à l'autre, au moins dans une zone de fonctionnement avant, qui sert au transfert de maille.

3. Aiguille à coulisse selon la revendication 1, **caractérisée par le fait que** pour le rétrécissement des branches (21, 22), l'épaisseur des branches (21, 22), mesurée dans le sens transversal (Q), diminue en direction des extrémités (23, 24).

4. Aiguille à coulisse selon la revendication 1, **caractérisée par le fait que** la zone de rétrécissement (29), mesurée dans le sens longitudinal (L) de la coulisse (8), est plus courte que l'entonnoir (30).

5. Aiguille à coulisse selon la revendication 1, **caractérisée par le fait que** les ressorts de coulisse (11, 12) sont délimités de façon rectiligne en tout point de leur zone de rétrécissement (29), sur toute leur hauteur.

6. Aiguille à coulisse selon la revendication 1, **caractérisée par le fait que** dans la zone de rétrécissement (29), les ressorts de coulisse (11, 12) présentent un creux (31) disposé dans le sens de la longueur, au moins sur leur face intérieure.

7. Aiguille à coulisse selon la revendication 1, **caractérisée par le fait que** vus de dessus, les ressorts de coulisse (11, 12) présentent à leurs extrémités (23, 24) une arête (32) dont le rayon d'arrondi est plus petit que la moitié de l'épaisseur (D) du ressort de coulisse (11, 12).
